# EUROPÄISCHE PATENTSCHRIFT

(11) **EP 0 652 718 B1**
(45) Veröffentlichungstag und Bekanntmachung des Hinweises auf die Patenterteilung: **21.04.1999**
(21) Anmeldenummer: 94903724.6
(22) Anmeldetag: 26.12.1993
(51) Int. Cl.: A43C 11/16, A43C 11/00

(54) **SCHUH MIT EINEM ZENTRALDREHVERSCHLUSS**
SHOE WITH A CENTRAL ROTARY FASTENER
CHAUSSURE A FERMETURE ROTATIVE CENTRALE

(30) Priorität: 28.05.1993 DE 9307479 U
(43) Veröffentlichungstag der Anmeldung: 17.05.1995
(73) Patentinhaber: PUMA Aktiengesellschaft Rudolf Dassler Sport, 91074 Herzogenaurach (DE)
(72) Erfinder: SUSSMANN, Reinhold, D-91443 Scheinfeld (DE)
(74) Vertreter: Hufnagel, Walter, Dipl.-Ing., Dipl.-Wirtsch.-Ing.
(86) Internationale Anmeldenummer: DE9301255
(87) Internationale Veröffentlichungsnummer: WO9427458

(56) Entgegenhaltungen:
- DE-U- 8 912 788
- DE-U- 9 005 496
- DE-U- 9 016 325
- DE-U- 9 200 982
- US-A- 5 184 378

## Beschreibung

Die vorliegende Erfindung bezieht sich auf einen Schuh mit einem Zentraldrehverschluß gemäß dem Oberbegriff des Anspruchs 1.

Ein derartiger Schuh ist beispielsweise aus dem DE-U-89 12 788 oder aus dem DE-U-90 05 469 bekannt. Bei den dort beschriebenen Schuhen ist der Zentraldrehverschluß auf einem Ristschild angebracht, an dem seitliche Schließlappen schwenkbeweglich angeformt sind. Das mit dem Zentraldrehverschluß spannbare Spannelement verläuft von diesem Ristschild aus abwechselnd über Umlenkelemente der Schließlappen und des Ristschildes.

Weiterhin ist es aus dem DE-U-90 16 325 bekannt, die Schließlappen getrennt vom Ristschild anzuordnen. Dabei sind die Umlenkelemente an seitlichen, über den Schuhschaft verlaufenden Spannbändern angebracht und diese in entsprechende Aussparungen der Schließlappen einsetzbar.

Der vorliegenden Erfindung liegt die Aufgabe zugrunde, die Schließeinrichtung für einen Schuh der vorgenannten Art zu vereinfachen und damit kostengünstiger zu gestalten.

Gelöst wird diese Aufgabe mit den Merkmalen des Anspruchs 1. Die erfindungsgemäße Ausgestaltung der Schließeinrichtung bedingt nicht nur eine Materialersparnis und eine Verringerung der Anzahl von Einzelteilen, sondern ermöglicht auch eine einfachere Montage.

Weitere vorteilhafte Einzelheiten der Erfindung sind in den Unteransprüchen angegeben und werden nachfolgend anhand des in der Zeichnung veranschaulichten Ausführungsbeispiels näher beschrieben.

Die einzige Figur zeigt eine Ansicht auf die Außenseite eines erfindungsgemäßen Schuhes.

Mit 1 ist ein Schuh, insbesondere ein Sport- oder Freizeitschuh, bezeichnet. Über dem Rist 2, vorzugsweise über oder auf einer Zunge 3 des Schuhes 1 ist ein Ristschild 4 aus hartelastischem Material angebracht. Der Ristschild 4 ist bevorzugt an dessen Vorderkante 5 schwenkbeweglich nach oben und nach vorne wegklappbar befestigt. Er kann auch mit der Zunge 3 oder mit einem die Zunge bildenden Teil des Schaftes 6 fest, jedoch vorzugsweise ebenfalls wegschwenkbar verbunden sein.

Auf dem Ristschild 4 ist ein Zentraldrehverschluß 7 in an sich bekannter Bauweise angeordnet. Vorzugsweise findet ein Zentraldrehverschluß 7 Verwendung, der durch Zug oder Druck oder in sonst geeigneter Weise schnellentrastbar ist, um ein schnelles Öffnen des Schuhes 1 zu ermöglichen.

Mit dem Zentraldrehverschluß 7 ist ein Spannelement 8 in Draht- oder Bandform mit relativ kleinem Querschnitt gekuppelt. Dieses Spannelement 8 bildet zu beiden Seiten des Ristschildes 4 je zwei im Abstand voneinander liegende Schlaufen 9 und 10.

Die hintere, obere Schlaufe 9 ist um ein Umlenkelement 11 eines Kupplungsgliedes 12 geschlungen. Das Kupplungsglied 12 ist an einem hinteren Spanngurt 13 vorgesehen, der sich von der Schlaufe 9 aus schräg nach unten und hinten bis in den Bereich 14 der Ferseninnen- oder Fersenaußenseite 15 erstreckt.

Die vordere Schlaufe 10 ist ebenfalls um ein Umlenkelement 11 eines Kupplungsgliedes 12 geschlungen, das an einem vorderen Spanngurt 16 vorgesehen ist, der von der Schlaufe 10 aus schräg nach unten und hinten verläuft. Auf der Schuhinnenseite 17, d.h. an derjenigen Schuhseite, an der sich der Innenknöchel des Fußes befindet, erstreckt sich der vordere Spanngurt 16 zur Fußwölbung hin und der über die Schuhaußenseite 18 verlaufende vordere Spanngurt 16 erstreckt sich in Richtung des Bereiches 19 des Außenballens 20 des Mittelfußes.

Die Breite 21 der Spanngurte 13, 16 nimmt vom Kupplungsglied 12 aus linear oder überproportional zu. Bevorzugt entspricht die Breite 21 der Spanngurte 13, 16 mindestens etwa der Breite der Umlenkelemente 11 von etwa 0,5 cm bis 2,5 cm und die Endbreite im Endbereich 22 am Schuh 1, am Schaft 6 oder an der Sohle 23 beträgt etwa 2 cm bis 9 cm, insbesondere etwa 5 cm bis 7 cm.

Die Spanngurte 13, 16 sind zumindest in den Endbereichen 22 mit dem Schuh 1, mit dem Schaft 6 oder mit der Sohle 23 fest verbunden. Sie können jedoch auch über einen größeren Bereich, ausgenommen den Bereich 24 der Umlenkelemente 11, und gegebenenfalls auch ausgenommen den anschließenden Abschnitt 25 von etwa 1 cm bis 3 cm mit dem Schaft des Schuhes 1 verbunden, beispielsweise angeklebt und/oder angenäht sein.

Bevorzugt bestehen die Spanngurte 13, 16 aus biegeelastischem, wenig dehnbarem Material, beispielsweise aus einem Textilband aus Naturfasern oder aus Kunststoff. Besonders bei Verwendung eines nichttextilen Materials, wie Leder, Kunststoff oder dgl., kann die Biegefähigkeit der Spanngurte 13, 16 bei Bedarf durch dünnere und/oder schmälere Schwachstellen 26 und/oder durch Unterbrechungen 27 erhöht werden.

Die Kupplungsglieder 12 sind vorteilhaft derart ausgebildet, daß das Spannelement 8 von der Rückseite des Kupplungsgliedes 12 aus in dieses einsetzbar und um das Umlenkelement 11 legbar ist. Beispielsweise ist zu diesem Zweck die Rückseite durch einen Querschlitz aufgetrennt, der mit dem das Umlenkelement 11 umgebenden Freiraum in Verbindung steht.

In vorteilhafter Weise sind am Ristschild 4 in Richtung zu den Spanngurten 13, 16 verlaufende Gleitlappen 28 bzw. 29 angeformt. Diese sind derart geformt und so lang bemessen, daß das zugehörige Kupplungsglied 12 im Bereich der üblichen Öffnungsstellungen bis zur vollständigen Schließstellung stets auf diesen aufliegt.

## Patentansprüche

1. Schuh (1), insbesondere Sport- oder Freizeitschuh, mit einem Zentraldrehverschluß (7), der auf einem Ristschild (4) vorgesehen ist, wobei ein vom Zentraldrehverschluß (7) betätigbares Spannelement (8) vom Ristschild (4) aus seitlich in Form von je zwei Schlaufen (9, 10) herausgeführt und über je ein Umlenkelement (11) eines Kupplungsgliedes (12) im Bereich der Seitenteile des Schaftes (6) geführt ist, wobei ferner zum Schließen des Schuhes (1) die Schlaufen (9, 10) durch Drehen des Zentraldrehverschlusses (7) verkürzbar und zum Öffnen verlängerbar sind und sowohl auf der Schuhinnenseite (17) als auch auf der Schuhaußenseite (18) je ein hinterer Spanngurt (13) vom Ristschild (4) aus in Zugrichtung schräg nach unten und hinten zur Ferseninnenseite bzw. Fersenaußenseite (15) verläuft und je ein vorderer Spanngurt (16) schräg nach unten und hinten auf der Schuhinnenseite (17) in Richtung der Fußwölbung und auf der Schuhaußenseite (18) in Richtung des Mittelfuß-Außenballens (20) verläuft, dadurch gekennzeichnet, daß die im Bereich der Schuhinnenseite (17) und der Schuhaußenseite (18) vorhandenen Umlenkelemente (11) an voneinander getrennten Spanngurten (13, 16) vorgesehen sind, wobei diese Spanngurte (13, 16) lediglich im Endbereich (22) ihrer unteren Begrenzung mit dem Schuh (1), dem Schaft (6) oder mit der Sohle (23) fest verbunden sind.

2. Schuh nach Anspruch 1, dadurch gekennzeichnet, daß die Breite (21) der Spanngurte (13, 16) vom mit dem Umlenkelement (12) versehenen freien Ende aus von einer anfänglichen Mindestbreite entsprechend der Breite des Umlenkelements (11) aus bis zum am Schuh (1), am Schaft (6) oder an der Sohle (23) befestigten Endbereich (22) auf etwa 2 cm bis 9 cm, insbesondere auf etwa 5 cm bis 7 cm, zunimmt.

3. Schuh nach Anspruch 1 oder 2, dadurch gekennzeichnet, daß die Spanngurte (13, 16), ausgenommen den Bereich (24) der Umlenkelemente (11) und gegebenenfalls ausgenommen einen anschließenden Abschnitt (25) von 1 cm bis 3 cm mit dem Schuh (1), dem Schaft (6) oder mit der Sohle (23) fest verbunden sind.

4. Schuh nach einem der Ansprüche 1 bis 3, dadurch gekennzeichnet, daß die Spanngurte (13, 16) aus biegeelastischem, wenig dehnbarem Material bestehen.

5. Schuh nach einem der Ansprüche 1 bis 4, dadurch gekennzeichnet, daß die Spanngurte (13, 16) zur Erhöhung der Biegefähigkeit materialmäßig verdünnte Schwachstellen (26) und/oder Durchbrechungen (27) aufweisen.

6. Schuh nach einem der Ansprüche 1 bis 5, dadurch gekennzeichnet, daß das Spannelement (8) von der Rückseite des Kupplungsgliedes (12) her in dieses einsetzbar und über das Umlenkelement (11) legbar ist.

7. Schuh nach einem der Ansprüche 1 bis 6, dadurch gekennzeichnet, daß am Ristschild (4) in Richtung zu den Spanngurten (13, 16) verlaufende Gleitlappen (28, 29) vorgesehen sind, auf denen im Bereich der üblichen Offnungsstellungen bis zur vollständigen Schließstellung das jeweils zugehörige Kupplungsglied (12) aufliegt.

## Claims

1. Footwear (1) especially footwear for sport or leisure, with a central
rotary closure (7) which is provided on an instep-shield (4) and in which a tightener element (8) actuable by the central rotary closure (7) is led out in the form of two loops (9, 10) to each side and over a deflector element (11) on a coupling member (12) in the region of the side portions of the upper (6), so by turning the central rotary closure (7) the loops (9, 10) my be shortened for closing the footwear (1) and lengthened for opening it, and both on the inside (17) and outside (18) of the footwear a rear tension-strap (13) runs back down in the direction of pull at an angle to the inside or outside of the heel (15) whilst a front tension strap (16) runs back down at an angle on the inside (17) of the footwear in the direction of the arch of the foot and on the outside (18) of the footwear in the direction of the outer ball (20) of the middle of the foot, characterized in that the deflector elements (11) present in the region of the inside (17) and outside (18) of the footwear are provided on quite separate tension-straps (13, 16), the said tension-straps (13, 16) being connected firmly to the footwear (1), the upper (6) or the sole (23) merely in the end region (22) of their lower limit.

2. Footwear as in Claim 1, characterized in that
from the free end provided with the deflector element (12) the tension-straps (13, 16) increase in width (21) from an initial minimum corresponding with the width of the deflector element (11) up to about 2 to 9 cm, especially to about 5 to 7 cm at the end region fastened to the footwear (1), the upper (6) or the sole (23).

3. Footwear as in Claim 1 or 2, characterized in that
except for the region (24) of the deflector elements (11) and if necessary except for an adjoining section (25) of 1 to 3 cm the tension-straps (13, 16) are connected firmly to the footwear (1), the upper (6) or the sole (23).

4. Footwear as in one of the Claims 1 to 3, characterized in that
the tension-straps (13, 16) consist of material elastic in bending but of low extensibility.

5. Footwear as in one of the Claims 1 to 4, characterized in that
for increasing their bendability the tension-straps (13, 16) exhibit weak points (26) where the material has been thinned, and/or openings (27).

6. Footwear as in one of the Claims 1 to 5, characterized in that
the tightener element (8) may be inserted from the rear into the coupling member (12) and laid over the deflector element (11).

7. Footwear as in one of the Claims 1 to 6, characterized in that
slide-tabs (28, 29) are provided, running in the direction of the tension-straps (13, 16), against which rests the associated coupling member (12) in the region of the usual open positions until the fully closed position.

## Revendications

1. Chaussure (1) notamment chaussure de sport ou de loisirs, comportant une fermeture rotative centrale (7) prévue sur un panneau de cou-de-pied (4),
- un élément de serrage (8) actionné par la fermeture centrale rotative (7) du panneau (4), sortant latéralement chaque fois sous la forme de deux boucles (9, 10) en passant sur un élément de renvoi (11) respectif d'un élément de couplage (12) dans la zone des parties latérales de la tige (6),
- en outre pour fermer la chaussure (1), on raccourcit les boucles (9, 10) entourant la fermeture centrale rotative (7) et on les allonge pour ouvrir, tandis qu'à la fois du côté intérieur (11) de la chaussure et du côté extérieur (18) de la chaussure, il est prévu chaque fois une sangle arrière (13) partant du panneau (4) dans la direction de traction, en biais vers le bas et vers l'arrière vers le côté intérieur du talon ou le côté extérieur (15) du talon, et chaque fois une sangle avant (16) étant dirigée en biais vers le bas et vers l'arrière sur le côté intérieur (17) de la chaussure en direction de la voûte plantaire et sur le côté extérieur (18) de la chaussure en direction de la partie bombée extérieure moyenne du pied
caractérisée en ce que
les éléments de renvoi (11) prévus au niveau du côté intérieur (17) de la chaussure et au niveau du côté extérieur (18) de la chaussure, sont prévus sur des sangles (13, 16) séparées l'une de l'autre,
- ces sangles (13, 16) étant reliées solidairement à la chaussure (1), à la tige (6) ou à la semelle (23) uniquement dans la zone limite (22) de leur extrémité inférieure.

2. Chaussure selon la revendication 1,
caractérisée en ce que
la largeur (21) des sangles (13, 16) augmente à partir de l'extrémité libre comportant l'élément de renvoi (12), depuis une largeur minimale initiale correspondant à la largeur de l'élément de renvoi (11) jusqu'à la zone d'extrémité (22) fixée à la chaussure (1), à la tige (6) ou à la semelle (23), pour arriver à environ 2 cm à 9 cm, et notamment entre environ 5 cm et 7 cm.

3. Chaussure selon la revendication 1 ou 2,
caractérisée en ce que
à l'exception de la zone (24) des éléments de renvoi (11) et le cas échéant à l'exception d'un segment adjacent (25) ayant une longueur de 1 à 3 cm, les sangles (13, 16) sont reliées solidairement à la chaussure (1), à la tige (6) ou à la semelle (23).

4. Chaussure selon l'une des revendications 1 à 3,
caractérisée en ce que
les sangles (13, 16) sont réalisées en une matière élastique flexible et de faible allongement.

5. Chaussure selon l'une des revendications 1 à 4,
caractérisée en ce que
les sangles (13, 16) comportent des points affaiblis (26) dont la matière est amincie et/ou des passages (27) pour augmenter la souplesse.

6. Chaussure selon l'une des revendications 1 à 5,
caractérisée en ce que
l'élément de serrage (8) se place dans le côté arrière de l'élément de couplage (12) de celui-ci et se dispose pardessus l'élément de renvoi (11).

7. Chaussure selon l'une des revendications 1 à 6,
caractérisée en ce que
le bouclier de cou-de-pied (4) comporte en direction des sangles (13, 16), des pattes de glissement (28, 29) sur lesquelles, dans la zone des positions d'ouverture usuelles et jusqu'à la position de fermeture complète, s'appuie l'élément de couplage (12) correspondant, respectif.
